# EUROPÄISCHE PATENTSCHRIFT

(11) **EP 2 611 701 B1**
(45) Veröffentlichungstag und Bekanntmachung des Hinweises auf die Patenterteilung: **09.12.2015**
(21) Anmeldenummer: 11738704.3
(22) Anmeldetag: 27.07.2011
(51) Int. Cl.: A24F 15/12, B65D 5/66, B65D 85/10

(54) **ZIGARETTENPACKUNG MIT UM ZWEI SCHWENKACHSEN GEFÜHRTEM DECKEL**
CIGARETTE PACKAGE WITH COVER PIVOTABLE AROUND TWO PIVOT AXES
PAQUET DE CIGARETTES AVEC COUVERCLE PIVOTABLE AUTOUR DE DEUX AXES

(30) Priorität: 31.08.2010 DE 102010035939
(43) Veröffentlichungstag der Anmeldung: 10.07.2013
(73) Patentinhaber: British American Tobacco (Germany) GmbH, 20354 Hamburg (DE)
(72) Erfinder: AGIRBAS, Erdinc, 95448 Bayreuth (DE)
(74) Vertreter: Schwabe - Sandmair - Marx
(86) Internationale Anmeldenummer: PCT/EP2011/062943
(87) Internationale Veröffentlichungsnummer: WO 2012/028394

(56) Entgegenhaltungen:
- DE-U1- 20 020 828
- FR-A2- 2 271 988

## Beschreibung

Die Erfindung betrifft eine Zigarettenpackung mit einem die Zigaretten aufnehmenden Packungskörper und einem Packungsdeckel, welcher eine Entnahmeöffnung am Packungskörper verschließt und zum Öffnen und Schließen um zwei Schwenkachsen zum Packungskörper schwenkbar geführt ist.

Gewöhnlich weisen Zigarettenpackungen die Form eines Quaders auf, wobei die Entnahmeöffnung üblicherweise an einer kurzen Seitenfläche der Packung ausgebildet ist und die Entnahmeöffnung mittels eines an einer Hauptfläche der Packung angelenkten Deckels verschlossen werden kann. Beim Öffnen bzw. Schließen des Deckels wird dieser also um die Gelenkachse verschwenkt.

Die hier verwendeten Bezeichnungen "Hauptfläche" und "Seitenfläche" der Packung sollen wie folgt verstanden werden: Stellt man sich eine gewöhnliche quaderförmige Zigarettenpackung vor, so weist diese sechs Seitenflächen mit drei Flächenpaaren auf, die wiederum zwei gegenüberliegende und gleichgroße Flächen umfassen. Die von den Maßen her größten Flächen werden hier als Hauptflächen bezeichnet, während die an die langen Kanten der Hauptflächen angrenzenden Seitenflächen als lange Seitenflächen und die an die kurzen Kanten der Hauptflächen angrenzenden Seitenflächen als kurze Seitenflächen bezeichnet werden sollen.

Bei den oben genannten Zigarettenpackungen aus dem Stand der Technik liegt die Entnahmeöffnung also an einer kurzen Seitenfläche und ist demzufolge relativ klein. Will man die Entnahmeöffnung für eine bequemere Entnahme der Zigaretten vergrößern, so muss sich die Entnahmeöffnung zwangsläufig über andere Flächen der Zigarettenpackung erstrecken, was wiederum zu einem größeren Deckel zum Verschließen der Entnahmeöffnung führt. Wird ein solcher Deckel wie gewöhnlich zum Öffnen und Schließen um ein Gelenk verschwenkt, so vergrößern sich die Ausmaße der geöffneten Zigarettenpackung wesentlich. Dies ist oftmals nicht gewollt, wobei die größeren Ausmaße des Deckels zu größeren Hebelarmen relativ zum Gelenk und damit zu höheren auf das Gelenk wirkenden Kräften führen, welche zu Beschädigungen am Gelenk führen können.

Eine Zigarettenpackung mit den Merkmalen des Oberbegriffs des Anspruchs 1 wird im Dokument DE-U-200 20 828 offenbart.

Es ist die Aufgabe der vorliegenden Erfindung, eine Zigarettenpackung bereitzustellen, bei welcher die Entnahmeöffnung groß ausgestaltet werden kann, ohne die Ausmaße der geöffneten Packung wesentlich zu vergrößern und ohne Beschädigungen am Gelenk zu riskieren.

Diese Aufgabe wird vom Gegenstand des Patentanspruchs 1 gelöst. Die Unteransprüche definieren dabei bevorzugte Ausführungsformen der vorliegenden Erfindung.

Obwohl die erfindungsgemäße Packung im Folgenden im Zusammenhang mit Zigarettenpackungen beschrieben wird, ist eine Verwendung als Packung für weitere Rauchartikel neben Zigaretten ebenso denkbar.

Die erfindungsgemäße Zigarettenpackung umfasst einen zur Aufnahme der Rauchartikel ausgestalteten und eine Entnahmeöffnung aufweisenden Packungskörper und einen Packungsdeckel zum Verschließen der Entnahmeöffnung, wobei der Packungsdeckel zum Öffnen und Schließen mittels Führungselementen um zwei Schwenkachsen zum Packungskörper schwenkbar geführt wird.

Mit anderen Worten wird der Packungsdeckel relativ zum Packungskörper nicht wie gewöhnlich im Stand der Technik um eine einzige Schwenkachse verschwenkt, so dass er hierbei eine kreisförmige Bewegung ausführt, sondern gemäß der vorliegenden Erfindung wird der Packungsdeckel um zwei Schwenkachsen zum Packungskörper verschwenkt, so dass er sich beim Öffnen bzw. Schließen entlang einer ellipsenartigen Bahn bewegt. Diese Bewegung wird dem Deckel durch Führungselemente aufgezwungen, so dass der Deckel bei jedem Öffnen und Schließen eine vordefinierte Bewegung relativ zum Packungskörper ausführt.

Gemäß einer bevorzugten Ausführungsform sind diese Führungselemente formstabil und sind jeweils an einem Gelenk am Packungsdeckel und jeweils an einem Gelenk am Packungskörper angelenkt. Anders ausgedrückt sind jeweils zwei Gelenke, nämlich eines am Packungsdeckel und eines am Packungskörper durch ein formstabiles Führungselement verbunden, wobei dieses zum Packungskörper und zum Packungsdeckel über das jeweilige Gelenk verschwenkbar ist. Insbesondere wenn die am Packungsdeckel angeordneten Gelenke als Drehgelenke ausgestaltet sind, fallen deren Gelenkachsen mit den Schwenkachsen für den Packungsdeckel zusammen, so dass die Gelenke am Packungsdeckel die Schwenkachsen für den Packungsdeckel bilden. Bevorzugterweise sind alle Gelenke an den Führungselementen als Drehgelenk bzw. Scharnier ausgebildet und haben demzufolge lediglich einen Freiheitsgrad.

Obwohl die Gelenkachsen der verschiedenen Gelenke auf vielerlei Weise zueinander angeordnet werden können, ist besonders bevorzugt, wenn zumindest die Gelenkachsen eines Führungselements parallel zueinander verlaufen. Besonders bevorzugt wird auch eine parallele Anordnung der Schwenkachsen zueinander, was in Kombination bedeutet, dass sämtliche Gelenkachsen parallel zueinander verlaufen. Weiter bevorzugt sind die jeweiligen Gelenkachsen raumfest zum Packungsdeckel bzw. zum Packungskörper.

Gemäß einer weiteren bevorzugten Ausführungsform weist die erfindungsgemäße Packung einen quaderförmigen Packungskörper auf und hat demzufolge eine aus dem Stand der Technik bekannte Form. Hierbei kann der Packungsdeckel im geschlossenen Zustand an zumindest vier Außenflächen des Packungskörpers anliegen. Bevorzugt sind dies eine Hauptfläche und drei daran angrenzende Seitenflächen, insbesondere zwei lange Seitenflächen und eine kurze Seitenfläche oder zwei kurze Seitenflächen und eine lange Seitenfläche. Beliebige andere Ausgestaltungen sind jedoch ebenso denkbar, so könnte der Packungsdeckel beispielsweise an zwei Hauptflächen, einer kurzen und einer langen Seitenfläche des Packungskörpers anliegen. Auch ist es denkbar, dass der Packungsdeckel an einer oder mehreren Flächen des Packungskörpers über deren gesamte Erstreckung anliegt oder auch nur in einem Teilbereich dieser anliegt. Besonders bevorzugt wird allerdings, wenn die Flächen des Packungsdeckels über die gesamte Erstreckung der korrespondierenden Flächen des Packungskörpers anliegen. Auf diese Weise erhält die geschlossene Packung auch ein optisch geschlossenes Bild und es erstrecken sich keine Kanten über die Seitenflächen der Packung.

Gemäß einer weiteren bevorzugten Ausführungsform der vorliegenden Erfindung weisen die zwei Führungselemente unterschiedliche Längen auf, so dass die Gelenke am ersten Führungselement einen größeren Abstand zueinander aufweisen als die Gelenke am zweiten Führungselement. Eine solche Ausgestaltung hat vor allem Auswirkungen auf die vom Packungsdeckel beim Öffnen und Schließen ausgeführte Bewegung relativ zum Packungskörper und ist insbesondere dann notwendig, wenn sich die Flächen des Packungsdeckels über weite Bereiche der Flächen am Packungskörper erstrecken, wie später noch gezeigt werden soll.

Besonders bevorzugt wird eine Anordnung der Gelenke eines ersten Führungselements an der Kante der Hauptfläche des Packungsdeckels bzw. an einer Hauptfläche des Packungskörpers und/oder die Anordnung der Gelenke des zweiten Führungselements an einer Kante der Hauptfläche des Packungsdeckels bzw. an einer Kante an einer Hauptfläche des Packungskörpers. Insbesondere kann das an einer Kante einer Hauptfläche des Packungskörpers angeordnete Gelenk des zweiten Führungselements auf der Hauptfläche des Packungskörpers angeordnet sein, welche der Hauptfläche gegenüber liegt, an welcher das Gelenk des ersten Führungselements am Packungskörper angeordnet ist. Wenn nun der Packungsdeckel geöffnet wird, wird er um auf gegenüberliegenden Hauptflächen des Packungskörpers liegenden Schwenkachsen geschwenkt und bewegt sich sozusagen eng um den Packungskörper herum. Auf diese Weise ändert sich das Ausmaß der geöffneten Packung im Vergleich zur geschlossenen Packung in wesentlich geringerem Ausmaß als dies beim Öffnen eines um nur eine Gelenkachse verschwenkbaren Deckels der Fall wäre.

Sofern der Packungsdeckel an zumindest einer Hauptfläche des Packungskörpers anliegt, kann die vom Deckel zu verschließende Entnahmeöffnung an dieser Hauptfläche wesentlich größer ausgebildet werden, als dies im Stand der Technik möglich wäre. Obwohl eine Erstreckung der Entnahmeöffnung über eine gesamte Fläche, beispielsweise eine Hauptfläche des Packungskörpers vorstellbar ist, kann sich die Entnahmeöffnung auch nur über einen Teilbereich einer Fläche des Packungskörpers erstrecken. Insbesondere im letzteren Fall wäre eine zusätzliche Erstreckung der Entnahmeöffnung über weitere Flächen des Packungskörpers denkbar. Beispielsweise kann sich eine auf einer Hauptfläche des Packungskörpers ausgestaltete Entnahmeöffnung über ein oder zwei an die Hauptfläche angrenzende Seitenflächen erstrecken, was eine Entnahme der vom Packungskörper aufgenommenen Zigaretten wesentlich erleichtert.

Besonders bevorzugt ist eine Anordnung der Schwenkachse des ersten Führungselements auf einer Hauptfläche des Packungskörpers, im Speziellen auf der Hauptfläche, an welcher im Wesentlichen auch die Entnahmeöffnung ausgestaltet ist. Im Wesentlichen soll hier bedeuten, dass der "Ausschnitt" für die Entnahmeöffnung an der Hauptfläche größer ist als der oder die "Ausschnitt/e" an der oder den weiteren Fläche/n des Packungskörpers.

Ein großer Vorteil der vorliegenden Erfindung besteht darin, dass trotz der komplexeren Öffnungsbewegung des Packungsdeckels der Zuschnitt der erfindungsgemäßen Zigarettenpackung einstückig ausgestaltet werden kann, so dass keine weiteren zusätzlichen Teile mit dem Packungszuschnitt zusammengefügt werden müssen. Wie übliche Zigarettenpackungen kann auch die erfindungsgemäße Zigarettenpackung aus einem flächigen Material, bevorzugt Karton hergestellt werden. Dabei kann das erste Führungselement im Wesentlichen aus dem Materialbereich des Zuschnitts bestehen, welcher aus dem Zuschnitt geschnitten wird, um die Entnahmeöffnung zu bilden. Auch ist es denkbar, dass das zweite Führungselement eine Seitenfläche, also eine kurze oder lange Seitenfläche der Packung bildet und somit die kurzen oder langen Kanten der bei geschlossener Packung gegenüberliegenden Hauptflächen des Packungsdeckels bzw. des Packungskörpers verbinden und demzufolge an diesen Kanten angelenkt sind.

Um die Entnahme von Zigaretten aus der Packung zu erleichtern, ist ein Verschwenken des Packungsdeckels relativ zum Packungskörper um 90° bevorzugt, wobei geringere oder größere Öffnungswinkel ebenso vorstellbar sind.

Bevorzugte Ausführungsformen der vorliegenden Erfindung werden anhand der beiliegenden Figuren näher erläutert. Die vorliegende Erfindung kann alle hierin gezeigten Merkmale einzeln sowie in jedweder sinnvollen Kombination umfassen.

Es zeigen:
- Figur 1:: Zuschnitt einer ersten Ausführungsform der vorliegenden Erfindung
- Figuren 2a bis 2c, 3a und 3b:: Isometrische Darstellung der Packung gemäß einer ersten Ausführungsform mit verschiedenen Deckel-Öffnungswinkeln
- Figur 3c:: Darstellung der aufeinanderfolgenden Deckel-Öffnungswinkel bei der ersten Ausführungsform
- Figur 4:: Zuschnitt einer zweiten Ausführungsform der vorliegenden Erfindung
- Figuren 5a bis 5c, 6a und 6b:: Isometrische Darstellung der Packung gemäß einer zweiten Ausführungsform mit verschiedenen Deckel-Öffnungswinkeln
- Figur 6c: Darstellung der aufeinanderfolgenden Deckel-Öffnungswinkel bei der zweiten Ausführungsform.

In der Figur 1 links ist ein Zuschnitt einer ersten Ausführungsform der erfindungsgemäßen Zigarettenpackung zu sehen. Der in der Zeichnung obere Teil bildet später den Packungsdeckel 3, während der in der Zeichnung untere Teil des Zuschnitts 10 den Packungskörper 2 bildet. Zunächst fällt die nahezu trapezförmige Lasche 11 im Bereich des Packungskörpers 2 auf, welche später das erste Führungselement 4 bilden wird. Zusätzlich kennzeichnet dieser Bereich die spätere Entnahmeöffnung 1 im Packungskörper 2. Es ist zu sehen, dass sich der trapezförmige Bereich auf der später dem Packungsdeckel 3 zugewandten Hauptfläche 9a erstreckt. Zusätzlich wird ein kleinerer Bereich auf der nicht weiter bezeichneten kurzen Seitenfläche des Packungskörpers 2 ausgeschnitten, welcher über eine Faltkante 6a mit dem trapezförmigen Bereich der Lasche verbunden ist. Die Entnahmeöffnung 1 wird sich später also sowohl über die Hauptfläche 9a als auch über die daran angrenzende kurze Seitenfläche erstrecken. Die genannte Faltkante wird später die später am Packungsdeckel 3 angeordnete Schwenkachse 6a des ersten Führungselements 4 bilden, da der auf der kurzen Seitenfläche ausgeschnittene Bereich mit einer bei der geschlossenen Packung darüberliegenden kurzen Seitenfläche.des Packungsdeckels 3 verklebt wird.

Ferner ist das erste Führungselement 4 über die an der Hauptfläche 9a angeordneten Schwenkachse 6b mit dem Packungskörper 2 gelenkig verbunden.

Die bei der fertigen Packung der Hauptfläche 9a gegenüberliegende Hauptfläche des Packungskörpers wird durch die Fläche 9b gebildet, wobei an einer der kurzen Kanten das spätere am Packungskörper 2 angeordnete Gelenk 7b des zweiten Führungselements 5 ausgebildet ist. Die Fläche 5 liegt bei der fertigen Packung der kurzen Seitenfläche des Packungskörpers 2 gegenüber, auf welcher ein Teil der Entnahmeöffnung 1 ausgebildet ist.

Der Deckel 3 mit seiner später auf der Hauptfläche 9a zu liegen kommenden Hauptfläche 8 ist über das Gelenk 7a mit dem zweiten Führungselement 5 verbunden.

Rechts neben dem Zuschnitt ist eine schematische Seitendarstellung der ersten Ausführungsform der erfindungsgemäßen Zigarettenpackung mit den Gelenken 6a, 6b, 7a und 7b zu sehen, wobei erstere dem ersten Führungselement 4 zugeordnet sind und zweitere dem zweiten Führungselement 5. Gut zu sehen sind ferner die Radien, auf welchen sich die am Deckel 3 angeordneten Gelenke 6a und 7a beim Öffnen bzw. Schließen des Deckels 3 bewegen. Das Gelenk 6a bewegt sich demzufolge auf einem größeren Radius als das Gelenk 7a, was daraus resultiert, dass das erste Führungselement 4 länger ist als das zweite Führungselement 5. Auf diese Weise wird eine ellipsenartige Öffnungs- bzw. Schließbewegung des Deckels 3 relativ zum Packungskörper 2 erreicht.

Ferner ist zu sehen, dass sich das Gelenk 6b auf der zum Deckel 3 weisenden Hauptfläche 9a des Packungskörpers 2 befindet, während sich das Gelenk 7b auf der der Fläche 9a gegenüberliegenden Fläche 9b befindet, und zwar an der Kante zur kurzen Seitenfläche, welche vom zweiten Führungselement 5 gebildet wird.

Aus den Figuren 2a bis 2c, 3a und 3b ist ein Öffnungsvorgang der Zigarettenpackung gemäß einer ersten Ausführungsform der vorliegenden Erfindung zu sehen. Der Deckel 3 liegt mit seinen Flächen an der Hauptfläche 9a und an drei der daran angrenzenden Seitenflächen des Packungskörpers 2 an. Die Hauptfläche 8 des Deckels 3 liegt dabei auf der Hauptfläche 9a des Packungskörpers 2 an. Über der vierten, kurzen Seitenfläche des Packungskörpers liegt das zweite Führungselement 5 an, welches sich über die gesamte vierte, kurze Seitenfläche des Packungskörpers erstreckt. Ebenso erstrecken sich auch alle Flächen des Deckels 3 über die gesamte Erstreckung der korrespondierenden Flächen des Packungskörpers 2. Um ein Öffnen der Packung zu erleichtern, ist an der vorderen kurzen Seitenfläche des Deckels eine Ausnehmung vorgesehen, in welche der Benutzer eingreifen und den Packungskörper 2 halten kann.

Beim Öffnen des Deckels 3 kommt die Entnahmeöffnung zum Vorschein, welche sich über Teilbereiche der Hauptfläche 9a und der daran angrenzenden kurzen Seitenfläche des Packungskörpers 2 erstreckt.

Das zweite Führungselement ist auf der "Rückseite" der Packung an den kurzen Kanten der gegenüberliegenden Hauptflächen 8 und 9b des Deckels 3 bzw. des Packungskörpers 2 angelenkt. Diese bilden demzufolge die Gelenke 7a und 7b für das zweite Führungselement 5. Gleiches gilt für das erste Führungselement 4, welches über das Gelenk 6b mit dem Packungskörper 2 verbunden ist. Das Gelenk 6a liegt auf der kurzen Kante der Hauptfläche 8 des Deckels 3, also der Kante, an welcher die Hauptfläche 8 an die kurze Seitenfläche des Deckels 3 mit der Griffmulde angrenzt.

Es ist leicht vorstellbar, dass sich beim Schließen der Packung das erste Führungselement 4 mit seinen trapezförmigen und ellipsenartigen Teilbereichen genau in die Ausnehmungen für die Entnahmeöffnung 1 auf den genannten Flächen des Packungskörpers 2 einlegt, so dass ein vollständiges Schließen des Packungskörpers 2 möglich ist.

In der Figur 3b ist ein maximaler Öffnungswinkel des Deckels 3 von 90° erreicht. Ein weiteres Öffnen der Packung ist nicht möglich, da der Deckel 3 mit seiner Hauptfläche 8 an der kurzen Seitenfläche, auf der vorher das zweite Führungselement auflag, anliegt.

Aus der Figur 3c sind verschiedene Öffnungsgrade der Packung zu sehen, wobei insbesondere zu sehen ist, dass die langen Seitenflächen des Packungsdeckels 3 in jeder Stellung von den langen Seitenflächen des Packungskörpers 2, auf welchen sie bei geschlossener Packung anliegen, geführt werden. Somit ist zusätzlich zur Führung durch das erste und das zweite Führungselement 4 und 5 eine weitere Stabilisierung des Deckels 3 beim Öffnen möglich. Auch ist zu sehen, dass sich aufgrund der Ausgestaltung der Führungselemente 4 und 5 und der Schwenkachsen 6a, 6b, 7a und 7b der Deckel 3 beim Öffnen mit seiner vorderen kurzen Seitenfläche vom Packungskörper 2 abhebt, während sich seine hintere kurze Seitenfläche bzw. das zweite Führungselement 5 absenkt. Somit ist ein Verschwenken des Deckels 3 möglich, obwohl sich all seine Seitenflächen über die gesamten Seitenflächen des Packungskörpers 2 erstrecken.

In der Figur 4 ist ein Zuschnitt gemäß einer zweiten Ausführungsform der vorliegenden Erfindung zu sehen, wobei die zur ersten Ausführungsform aus der Figur 1 funktionsgleichen Elemente nicht weiter beschrieben werden sollen.

Es ist zu sehen, dass sich die Entnahmeöffnung über mehrere Flächen des Packungskörpers 2 erstreckt, nämlich über eine lange und eine kurze Seitenfläche des Packungskörpers, um eine Entnahme der im Packungskörper 2 aufgenommenen Zigaretten zu erleichtern. Der wesentliche Unterschied zur ersten Ausführungsform ist der, dass die Packung gemäß der zweiten Ausführungsform "quer" geöffnet wird, die Schwenkachsen also parallel zu den langen Kanten der Hauptflächen verlaufen. Bei der ersten Ausführungsform verlaufen die Schwenkachsen nämlich parallel zu den kurzen Kanten der Hauptflächen.

Die Figuren 5a bis 6c zeigen keine besonderen Unterschiede zur in den Figuren 2a bis 3c gezeigten Ausführungsform. Es ist allerdings zu sehen, dass sich das Gelenk 6b bis zur kurzen Kante der Hauptfläche 9a des Packungskörpers 2 erstreckt, so dass eine wesentlich größere Entnahmeöffnung 1 erreicht wird. Um die Zigaretten über die kurze Seitenfläche des Packungskörpers entnehmen zu können, ist an dieser eine zusätzliche Ausnahme ausgebildet, welche die Entnahmeöffnung 1 weiter vergrößert.

## Patentansprüche

1. Packung für Rauchartikel, insbesondere für Zigaretten, mit einem zur Aufnahme der Rauchartikel ausgestalteten und eine Entnahmeöffnung (1) aufweisenden Packungskörper (2), und einem Packungsdeckel (3) zum Verschließen der Entnahmeöffnung (1), **dadurch gekennzeichnet, dass** der Packungsdeckel (3) beim Öffnen und Schließen mittels Führungselementen (4, 5) um zwei Schwenkachsen (6b, 7b) relativ zum Packungskörper (2) schwenkbar geführt wird.

2. Packung nach Anspruch 1, wobei die Führungselemente (4, 5) formstabil sind und insbesondere jeweils an einem Gelenk (6a, 7a) am Packungsdeckel (3) und jeweils einem Gelenk (6b, 7b) am Packungskörper (2) angelenkt sind, wobei die Gelenke (6b, 7b) am Packungsdeckel (3) die Schwenkachsen (6b, 7b) bilden.

3. Packung nach Anspruch 1 oder 2, wobei die Achsen der Gelenke (6a, 6b, 7a, 7b) zumindest eines Führungselements (4, 5) parallel zueinander verlaufen und insbesondere die Schwenkachsen (6b, 7b) parallel zueinander verlaufen.

4. Packung nach einem der Ansprüche 1 bis 3, mit einem quaderförmigen Packungskörper (2), wobei der Packungsdeckel (3) im geschlossenen Zustand der Packung an zumindest vier Außenflächen des Packungskörpers (2) anliegt, insbesondere über deren gesamte Erstreckung anliegt.

5. Packung nach einem der Ansprüche 1 bis 4, wobei die Führungselemente (4, 5) unterschiedliche Längen aufweisen, so dass die Gelenke (6a, 6b) am ersten Führungselement (4) einen größeren Abstand zueinander aufweisen als die Gelenke (7a, 7b) am zweiten Führungselement (5).

6. Packung nach einem der Ansprüche 1 bis 5, wobei die Gelenke (6a, 6b) eines ersten Führungselements (4) an einer Kante der Hauptfläche (8) des Packungsdeckels (3) bzw. an einer Hauptfläche (9a) des Packungskörpers (2) angeordnet sind und/oder die Gelenke (7a, 7b) eines zweiten Führungselements (5) an einer Kante der Hauptfläche (8) des Packungsdeckels (3) bzw. an einer Kante einer Hauptfläche (9b) des Packungskörpers (2) angeordnet sind.

7. Packung nach einem der Ansprüche 1 bis 6, wobei sich die Entnahmeöffnung (1) über zumindest zwei Flächen des Packungskörpers (2) erstreckt.

8. Packung nach einem der Ansprüche 1 bis 7, wobei die Entnahmeöffnung (1) im Wesentlichen auf einer Hauptfläche (9a) der Packung ausgebildet ist, insbesondere auf der Hauptfläche, an der auch das Gelenk (6b) des ersten Führungselements (4) angeordnet ist.

9. Packung nach einem der Ansprüche 1 bis 8, gefertigt aus einem einstückigen Zuschnitt (10) eines flächigen Materials, wobei die Führungselemente (4, 5) Teil des Zuschnitts (10) sind, insbesondere wobei ein erstes Führungselement (4) aus dem aus der Entnahmeöffnung (1) des Packungskörpers (2) ausgeschnittenen Materialbereich (11) gebildet wird und/oder wobei ein zweites Führungselement (5) aus einer Seitenfläche der Packung gebildet wird.

10. Packung nach einem der Ansprüche 1 bis 9, wobei sich der Packungsdeckel (3) relativ zum Packungskörper (2) um 90° verschwenken lässt.

## Claims

1. A packet for smoking products, in particular for cigarettes, comprising a packet body (2) which is configured to accommodate the smoking products and comprises a withdrawal opening (1), and comprising a packet lid (3) for sealing the withdrawal opening (1), **characterised in that** the packet lid (3) is guided by means of guiding elements (4, 5) such that it can be pivoted about two pivoting axes (6b, 7b) relative to the packet body (2) during opening and closing.

2. The packet according to claim 1, wherein the guiding elements (4, 5) are dimensionally stable and are in particular hinged at one joint (6a, 7a) each on the packet lid (3) and hinged at one joint (6b, 7b) each on the packet body (2), wherein the joints (6b, 7b) on the packet lid (3) form the pivoting axes (6b, 7b).

3. The packet according to claim 1 or 2, wherein the axes of the joints (6a, 6b, 7a, 7b) of at least one guiding element (4, 5) run parallel to each other and in particular, the pivoting axes (6b, 7b) run parallel to each other.

4. The packet according to any one of claims 1 to 3, comprising a cuboid-shaped packet body (2), wherein when the packet is closed, the packet lid (3) abuts at least four exterior areas of the packet body (2), in particular over their entire extent.

5. The packet according to any one of claims 1 to 4, wherein the guiding elements (4, 5) exhibit different lengths, such that the joints (6a, 6b) on the first guiding element (4) exhibit a greater distance from each other than the joints (7a, 7b) on the second guiding element (5).

6. The packet according to any one of claims 1 to 5, wherein the joints (6a, 6b) of a first guiding element (4) are arranged on an edge of the main area (8) of the packet lid (3) and/or on a main area (9a) of the packet body (2) and/or the joints (7a, 7b) of a second guiding element (5) are arranged on an edge of the main area (8) of the packet lid (3) and/or on an edge of a main area (9b) of the packet body (2).

7. The packet according to any one of claims 1 to 6, wherein the withdrawal opening (1) extends over at least two areas of the packet body (2).

8. The packet according to any one of claims 1 to 7, wherein the withdrawal opening (1) is formed substantially on a main area (9a) of the packet, in particular on the main area on which the joint (6b) of the first guiding element (4) is also arranged.

9. The packet according to any one of claims 1 to 8, produced from a single-piece blank (10) of a planar material, wherein the guiding elements (4, 5) are part of the blank (10), in particular wherein a first guiding element (4) is formed from the material region (11) which is cut out of the withdrawal opening (1) of the packet body (2) and/or wherein a second guiding element (5) is formed from a side area of the packet.

10. The packet according to any one of claims 1 to 9, wherein the packet lid (3) can be pivoted by 90° relative to the packet body (2).

## Revendications

1. Emballage pour articles à fumer, en particulier pour cigarettes, comprenant un corps d'emballage (2) conçu pour recevoir les articles à fumer et présentant une ouverture de prélèvement (1), et un couvercle d'emballage (3) destiné à fermer l'ouverture de prélèvement (1), **caractérisé en ce que** le couvercle de l'emballage (3) est guidé au moyen d'éléments de guidage (4, 5) de façon à pivoter autour de deux axes de pivotement (6b, 7b) par rapport au corps de l'emballage (2) lors de l'ouverture et de la fermeture.

2. Emballage selon la revendication 1, dans lequel les éléments de guidage (4, 5) sont indéformables, et en particulier, sont articulés chacun à une articulation (6a, 7a) sur le couvercle de l'emballage (3) et chacun à une articulation (6b, 7b) sur le corps de l'emballage (2), étant entendu que les articulations (6b, 7b) sur le couvercle de l'emballage (3) forment les axes de pivotement (6b, 7b).

3. Emballage selon la revendication 1 ou 2, dans lequel les axes des articulations (6a, 6b, 7a, 7b) d'au moins un élément de guidage (4, 5) s'étendent parallèlement l'un à l'autre, et en particulier, les axes de pivotement (6b, 7b) s'étendent parallèlement l'un à l'autre.

4. Emballage selon l'une des revendications 1 à 3, comprenant un corps d'emballage parallélépipédique (2), étant entendu que dans l'état fermé de l'emballage, le couvercle de l'emballage (3) prend appui sur au moins quatre faces extérieures du corps de l'emballage (2), et en particulier sur son étendue complète.

5. Emballage selon l'une des revendications 1 à 4, dans lequel les éléments de guidage (4, 5) présentent des longueurs différentes, de telle sorte que les articulations (6a, 6b) du premier élément de guidage (4) présentent une plus grande distance l'une par rapport à l'autre que les articulations (7a, 7b) du deuxième élément de guidage (5).

6. Emballage selon l'une des revendications 1 à 5, dans lequel les articulations (6a, 6b) d'un premier élément de guidage (4) sont agencées sur une arête de la face principale (8) du couvercle de l'emballage (3) ou sur une face principale (9a) du corps de l'emballage (2) et/ou les articulations (7a, 7b) d'un deuxième élément de guidage (5) sont agencées sur une arête de la face principale (8) du couvercle de l'emballage (3) ou sur une arête d'une face principale (9b) du corps de l'emballage (2).

7. Emballage selon l'une des revendications 1 à 6, dans lequel l'ouverture de prélèvement (1) s'étend sur au moins deux faces du corps de l'emballage (2).

8. Emballage selon l'une des revendications 1 à 7, dans lequel l'ouverture de prélèvement (1) est essentiellement réalisée sur une face principale (9a) de l'emballage, et en particulier sur la face principale sur laquelle l'articulation (6b) du premier élément de guidage (4) est également agencée.

9. Emballage selon l'une des revendications 1 à 8, fabriqué à partir d'une découpe (10) d'une seule pièce d'un matériau plat, dans lequel les éléments de guidage (4, 5) font partie de la découpe (10), étant entendu en particulier qu'un premier élément de guidage (4) est formé à partir de la zone de matériau (11) découpée à partir de l'ouverture de prélèvement (1) du corps de l'emballage (2) et/ou qu'un deuxième élément de guidage (5) est formé à partir d'une face latérale de l'emballage.

10. Emballage selon l'une des revendications 1 à 9, dans lequel on peut faire pivoter le couvercle de l'emballage (3) de 90° par rapport au corps de l'emballage (2).
